# EUROPÄISCHE PATENTSCHRIFT

(11) **EP 0 028 339 B1**
(45) Veröffentlichungstag und Bekanntmachung des Hinweises auf die Patenterteilung: **16.03.1983**
(21) Anmeldenummer: 80106320.7
(22) Anmeldetag: 17.10.1980
(51) Int. Cl.: B22D 11/12, B22D 11/128

(54) **Strangführung in der Sekundärkühlzone einer Stranggiessanlage für Träger-Vorprofile und Vorblöcke**
Strand guiding in the secondary cooling zone of a continuous casting plant
Dispositif de guidage dans la zone de refroidissement secondaire pour des profilés en poutre et des blooms dans une installation de coulée continue

(30) Priorität: 22.10.1979 JP 146204/79 U
(43) Veröffentlichungstag der Anmeldung: 13.05.1981
(73) Patentinhaber: CONCAST HOLDING AG, CH-8027 Zürich (CH)
(72) Erfinder: Kumagai, Ken, Niihama 792 (JP)
(74) Vertreter: Fiala, Ferdinand

## Beschreibung

Es sind Stranggiessanlagen bekannt, auf denen alternativ Träger-Vorprofile und Vorblöcke gegossen werden. Dabei ist es üblich, eine Strangführung mit Rollen zur Führung des Steges der Träger-Vorprofile oder eine Strangführung mit Rollen zur Führung des Vorblockes vorzusehen. Je nach Art des zu giessenden Stranges werden die Strangführungen aus- und eingebaut bzw. gewechselt. Dies ist, bedingt durch die notwendige Wechselarbeit, wirtschaftlich nachteilig.

Die Erfindung setzt sich zum Ziel, eine Strangführung derart auszubilden, dass beide Strangarten ohne Ausbau dieser Strangführungen auf einer Stranggiessanlage gegossen werden können. Dadurch sollte die Wirtschaftlichkeit der Stranggiessanlage bei erhöhter Produktivität und niedrigeren Kosten gesteigert werden.

Dieses Ziel wird gemäss der Erfindung dadurch erreicht, dass an zwei Seiten eines dreh- oder schwenkbaren Trägers je eine Rolle zur Führung des Steges eines Träger-Vorprofiles oder eine Rolle zur Führung eines Vorblockes angeordnet sind. Mit einer derartigen Vorrichtung kann das alternative Giessen von Strängen der vorgenannten unterschiedlichen Art wirtschaftlich, d.h. wenig zeit-und arbeitsaufwendig durchgeführt werden.

Beispiele der Erfindung werden anhand von Figuren näher beschrieben.

Es zeigen
Fig. 1 eine Draufsicht und
Fig. 2 eine Seitenansicht eines Teiles einer Ausbildungsform der Erfindung,
Fig. 3 eine Draufsicht derselben Ausbildungsform zum Giessen eines Vorblockes und
Fig. 4 eine Draufsicht einer weiteren Ausbildungsform.

Gemäss Fig. 1 ist in der Sekundärkühlzone einer Stranggiessanlage ein Träger-Vorprofil 1 durch Rollen 2 am Steg und durch Rollen 4 an den Flanschseiten geführt. Die Rollen 2 sind, jeweils an einer Seite der Träger, an einem inneren Träger 5 und am äusseren Träger 6, die Rollen 4 an seitlichen Trägern 3 gelagert. An den Trägern 5 und 6 ist auf der, der Rolle 2 abgewandten Seite jeweils eine Rolle 7 zur Führung eines Vorblockes angebracht.

Die Träger 3 sind verschiebbar an einem Rahmen 9 durch Stellschrauben 8 gehalten.

Die Träger 5 und 6 sind um Achsen 11 drehbar. Die Drehung erfolgt, wie aus Fig. 2 ersichtlich, über einen Antrieb 10. Mit 12 sind die Lager für die Achsen 11 bezeichnet.

Für den inneren und äusseren Träger 5 und 6 sind Halterungen 14 am Rahmen 9 vorgesehen. Mit 15 sind Fixierschrauben bezeichnet, die die Halterungen 14 an die Träger 5 und 6 drücken und eine ungewollte Drehung derselben verhindern und diese positionieren.

Soll, statt des gezeichneten Träger-Vorprofiles 1, ein Vorblockformat 16 gegossen werden, werden die Stellschrauben 8 gelöst und die Flanschrollen 4 in Pfeilrichtung 17 verschoben. Danach werden die Schrauben 15 gelöst, um die Halterungen 14 des äusseren Trägers 6 zu lösen. Hierauf wird die Achse 11 um 180 in Pfeilrichtung 18 durch den Antrieb 10 gedreht, wodurch sich die Positionen der Rolle 2 und der Rolle 7 vertauschen. Eine manuelle Drehung ist ebenfalls möglich. Nachfolgend wird in gleicher Weise der innere Träger 5 gedreht. Nach vollzogener Drehung beider Träger 5 und 6 werden sie durch die Halterungen 14 aufgenommen und diese mit den Schrauben 15 gesichert. Fig. 3 zeigt den Endzustand der Strangführung, bereit zum Giessen eines Vorblockes.

Falls es die Grösse der Vorblockformate erlaubt, den Strang nur auf einer Seite, z.B. der äusseren Seite, zu führen, kann die Rolle 7 am inneren Träger 5 auch weggelassen werden.

Die seitlichen Rollen 4 können bei Bedarf durch Verschieben der Träger 3 in Pfeilrichtung 19 zur seitlichen Führung des Vorblockes 16 herangezogen werden.

Fig. 4 zeigt eine weitere Ausführungsform, wobei am äusseren Träger 6' die Rolle 2, zur Führung des Steges eines Träger-Vorprofiles 1 sowie auf einer weiteren Seite des Trägers eine Rolle 7 zur Führung des Vorblockes angeordnet sind. Beim Übergang des Giessens von einer Strangart zur anderen muss dieser Träger nur um 90° in Pfeilrichtung 20 verschwenkt werden, um die gewünschte Rolle in Arbeitsposition zu bringen. Die gegenüberliegende Rolle zum Führen des Steges des Träger-Vorprofiles wird weggelassen.

## Patentansprüche

Strangführung in der Sekundärkühlzone einer Stranggiessanlage für Träger-Vorprofile und Vorblöcke, dadurch gekennzeichnet, dass an zwei Seiten eines dreh- oder schwenkbaren Trägers (5, 6, 6') je eine Rolle (2) zur Führung des Steges eines Träger-Vorprofiles (1) und eine Rolle (7) zur Führung eines Vorblockes (16) angeordnet sind.

## Revendications

Guide-barre pour la zone de refroidissement secondaire d'une installation de coulée continue d'ébauches de poutres et de blooms, caractérisé en ce qu'il comporte au moins un support rotatif ou basculant (5, 6, 6'), sur un côté duquel est disposé au moins un rouleau (2) pour guider l'âme d'une ébauche de poutre (1) et sur un autre côté duquel est disposé au moins un rouleau (7) pour guider un bloom (16).

## Claims

A strand guide in the secondary cooling zone of an installation for the continuous casting of beam blanks and cogs, characterized in that a roller (2) for guiding the web of a beam blank (1) and a roller (7) for guiding a cog (16) are arranged at each of two sides of a rotatable or swivellable support (5, 6, 6').
